# EUROPÄISCHE PATENTSCHRIFT

(11) **EP 0 244 863 B1**
(45) Veröffentlichungstag und Bekanntmachung des Hinweises auf die Patenterteilung: **07.08.1991**
(21) Anmeldenummer: 87106647.8
(22) Anmeldetag: 07.05.1987
(51) Int. Cl.: A45D 40/26

(54) **Vorrichtung zur Applikation flüssiger oder pastöser Massen**
Device for applying liquid or pasty products
Dispositif pour appliquer des produits pâteux ou liquides

(30) Priorität: 09.05.1986 DE 3615592
(43) Veröffentlichungstag der Anmeldung: 11.11.1987
(73) Patentinhaber: DAHM, Karin, D-3052 Bad Nenndorf 1 (DE)
(72) Erfinder: DAHM, Karin, D-3052 Bad Nenndorf 1 (DE)
(74) Vertreter: Brümmerstedt, Hans Dietrich, Dipl.-Ing.

(56) Entgegenhaltungen:
- DE-A- 3 118 893
- DE-A- 3 139 192
- FR-A- 969 474
- FR-A- 2 155 688
- FR-A- 2 559 135
- US-A- 1 950 324
- US-A- 2 079 744
- US-A- 3 002 517

## Beschreibung

Die Erfindung betrifft eine stiftförmige Vorrichtung zur Applikation flüssiger oder pastöser Massen, bestehend aus einer die Masse enthaltenden Hülse, einer oder mehrerer am Kopfende der Hülse vorgesehenen Austrittsöffnungen für die Masse und einem am Fußende der Hülse angeordneten Drehknopf, mit dem über eine Spindel ein in der Hülse verdrehsicher geführter Kolben in Richtung auf das Kopfende der Hülse bewegbar ist.

Derartige Vorrichtungen haben den Nachteil, daß die Menge der jeweils für den Verbrauch benötigten Masse nur schwer dosierbar ist und es vom Geschick des Benutzers abhängt, wieviel Masse bei Betätigung des Dreh-Hubmechanismus austritt. Daher hat man solche Vorrichtungen auch bisher im wesentlichen nur für in sich weitgehend formbeständige Massen verwendet, z.B. für Klebstoff oder Lippenstiftmasse, weil dort bei einer zu starken Drehung noch eine Korrekturmöglichkeit besteht, indem der Drehknopf wieder etwas zurückgedreht wird. Eine solche Korrektur ist jedoch ausgeschlossen, wenn die Konsistenz der Masse cremig-weich oder sogar flüssig ist, was für viele kosmetische Massen zutrifft. Aus diesem Grunde werden cremig-weiche Kosmetika, wie z.B. Rouge, Lidschatten u. dgl. mit Hilfe eines Tupfers oder eines entsprechenden Applikatormaterials, das einen gewissen Vorrat an Masse aufnehmen und dann in der gewünschten Menge auf die Haut übertragen kann, einem tegelartigen Behältnis entnommen und appliziert.

Bei flüssigen kosmetischen Massen, z.B. bei Wimperntusche, wird ein an seinem Ende mit einer Riffelung oder einer Bürste versehener Applikatorstab vor dem Auftragen in die flüssige Masse eingetaucht, wobei ebenfalls Probleme hinsichtlich einer genauen Dosierung bestehen, weil Länge und Dichte der Wimpern nicht immer gleich sind, aber immer nur die gleiche Menge der Flüssigkeit am Applikatorstab haften bleibt.

Aus der US-A-3 002 517 ist ein kosmetischer Applikator bekannt, bei dem zwischen der Hülse und dem Drehknopf überfahrbare Rastmittel vorgesehen sind, die pro Umdrehung oder Bruchteilen einer Umdrehung wirksam werden. Durch den schrittweise betätigbaren Hubmechanismus ist eine genaue Dosierung der für die Auftragung benötigten Menge der Masse möglich, wobei die Menge durch die mechanische Ausbildung des Hubmechanismus genau und reproduzierbar definiert werden kann. Durch mehrfache Betätigung des Hubmechanismus kann die Menge der austretenden Masse dem jeweiligen Bedarf angepaßt werden. Dies führt zu einem sehr sparsamen Verbrauch. Dieser bekannte Applikator besteht aus einer Vielzahl von Einzelteilen, deren Herstellung und Montage aufwendig ist.

Der Erfindung liegt die Aufgabe zugrunde, eine Vorrichtung der zuletzt genannten Art zu schaffen, die konstruktiv einfach und leicht montierbar ausgebildet ist.

Die gestellte Aufgabe wird gemäß der Erfindung dadurch gelöst, daß zwischen dem Drehknopf und der den Kolben tragenden Spindel ein hohlzylindrischer Halsabschnitt angeordnet ist, dessen Durchmesser kleiner als der Drehknopf aber größer als der Durchmesser der Spindel ist, wobei auf dem Halsabschnitt ein Ring so angeordnet ist, daß der Halsabschnitt in ihm zwar drehbar aber nicht axial verschiebbar ist, wobei ferner der Ring drehsicher mit der Hülse verbunden ist und die Rastmittel zwischen dem Ring einerseits und dem Halsabschnitt andererseits wirken.

Dabei ist es zweckmäßig, daß zwischen der Spindel und dem Halsabschnitt ein Konus vorgesehen ist, dessen Durchmesser bis auf mindestens den Innendurchmesser des Rings zunimmt und an der Übergangsstelle zum Halsabschnitt sprunghaft abfällt. Auf diese Weise kann der Ring über die Spindel und den Konus hinweg auf den Halsabschnitt aufgeschoben werden, wo er zwischen dem Drehknopf und dem Konus einrastet, so daß er axial nicht mehr bewegt werden kann.

Vorzugsweise werden die Rastmittel durch einen oder mehrere axiale Schlitze oder Vertiefungen in dem Halsteil und einer federnden Rastnase am Ring gebildet. Die Rastnase kann dabei aufgrund ihrer Federwirkung mit einem einwärts weisenden Rastvorsprung in den oder die Schlitze einfallen und nach Überwindung eines Widerstands auch wieder aus der Rastung herausgedreht werden.

Zweckmäßigerweise ist der Ring an seinem einen Ende mit einem Flansch versehen, und sein Außendurchmesser ist so bemessen, daß der auf den Halsteil aufgerastete Ring bis an den Flansch in das Fußende der Hülse einschiebbar ist und in dieser durch Klemmung gehalten bleibt. Diese Maßnahme macht die Montage einfach, denn der Ring braucht nur von hinten in die Hülse eingeschoben zu werden, was ohne Werkzeug geschehen kann.

Eine Weiterbildung der Erfindung besteht darin, daß in das Ende des Drehknopfes ein Stopfen einsteckbar ist, der den Drehknopf verschließt, und dessen vorderes zylindrisches Ende einerseits so lang bemessen ist, daß es in den hohlzylindrischen Halsabschnitt hineinragt, und welches andererseits im Durchmesser etwas größer als der Innendurchmesser des Halsabschnittes ist. Neben seiner Funktion als Verschlußelement, das noch durch entsprechende Farbgestaltung auf den Inhalt der Vorrichtung hinweisen kann, hat der Stopfen noch eine weitere wichtige Funktion, nämlich die Aufweitung des Halsabschnittes, die zweierlei bewirkt, nämlich einerseits, daß die Klemmung des Rings in der Hülse verstärkt wird und andererseits daß die Rastnase vorgespannt wird, so daß sie sehr deutlich fühlbar und ggfs. auch akustisch hörbar in den oder die axialen Schlitze oder Vertiefungen in dem Halsteil einfällt.

Abgesehen von dem in das Stirnende der Hülse einsetzbaren Applikatorkopf und der Verschlußkappe besteht die gesamte Vorrichtung nur aus vier Teilen, die schnell und ohne Werkzeug ineinandergesteckt und zu einer Einheit zusammengefügt werden können.

Die Erfindung wird nachfolgend anhand eines in der Zeichnung dargestellten Ausführungsbeispiels näher erläutert. In der Zeichnung bedeuten:
- Fig. 1: eine zum Teil geschnittene Seitenansicht der gesamten Vorrichtung,
- Fig. 2: den Ring in einer teilweise geschnittenen Seitenansicht und in Stirnansicht,
- Fig. 3: eine zum Teil geschnittene Seitenansicht des Drehknopfes mit Halsteil und Konus, und
- Fig. 4: eine Seitenansicht des Verschlußstopfens.

Die in Fig. 1 gezeigte Vorrichtung besteht aus einer Hülse 1, die zur Aufnahme der aufzutragenden Masse dient. Am vorderen Ende der Hülse 1 ist ein Applikatorkopf 2 angebracht, der innen hohl ist, und dessen Hohlraum mit der in der Hülse 1 befindlichen Masse in Verbindung steht. Vom Hohlraum des Applikatorkopfes verlaufen eine oder mehrere nicht dargestellte Öffnungen nach außen, so daß die Masse aus der Hülse auf die Außenfläche des Applikatorkopfes 2 befördert werden kann, um sie dann auf die Haut aufzutragen. Der Applikatorkopf ist hier nur als eine mögliche Ausführungsform dargestellt und bildet keinen Bestandteil der vorliegenden Erfindung.

Zum Transport der Masse aus der Hülse 1 in den Applikatorkopf 2 dient ein Kolben 3, der auf einer Spindel 4 sitzt und im gefüllten Zustand der Hülse 1 die in Fig. 1 dargestellte Lage einnimmt. Der Kolben 3 ist in der Hülse 1 kraft- oder formschlüssig geführt, so daß er sich nicht dreht, wenn die Spindel 4 gedreht wird. Die Drehung der Spindel 4 wird durch einen Drehknopf 6 bewirkt, der über einen hohlzylindrischen Halsabschnitt 7 und einen Konus 5 mit der Spindel 4 verbunden ist. Der Durchmesser des Halsabschnittes 7 ist dabei kleiner als der Drehknopf aber größer als der Durchmesser der Spindel. Der Konus 5 fällt an seiner Übergangsstelle zum Halsabschnitt sprunghaft ab und bildet dadurch eine Schulter.

Auf den Halsabschnitt 7 ist, bevor der Kolben 3 in Position auf der Spindel 4 gebracht wird, ein Ring 8 aufschiebbar, der an seinem in Fig. 1 rechten Ende mit einem Flansch 9 versehen ist. Der Innendurchmesser des Rings 8 ist dabei so bemessen, daß er auf dem Halsabschnitt locker sitzt, so daß dieser in ihm drehbar ist, jedoch ist der Durchmesser des Konus 5 an der Übergangsstelle zum Halsabschnitt 7 so bemessen, daß der Ring 8 darübergeschoben werden kann aber dann hinter dem Konus einrastet, so daß er in axialer Richtung festgelegt ist. Der Außendurchmesser des Rings 8 ist so bemessen, daß er stramm in die Hülse 1 paßt, in die er zusammen mit der Spindel 4 und dem Drehknopf eingeschoben werden kann. Gemäß Fig. 2 sind im Ring 8 zwei axiale Einschnitte 10 vorgesehen, zwischen denen eine federnde Rastnase 11 gebildet wird, die einen einwärts weisenden Rastvorsprung 12 aufweist. Der Rastvorsprung 12 wirkt mit einem oder mehreren Schlitzen 13 im Halsabschnitt 7 zusammen, in die der Rastvorsprung 12 bei Betätigung des Drehknopfes 6 einfällt. Es kann ein einziger Schlitz 13 oder eine Vertiefung vorgesehen werden, so daß pro Umdrehung des Drehknopfes 6 nur einmal eine Rastung erfolgt, jedoch können auch mehrere Schlitze oder Vertiefungen 13 vorgesehen werden, so daß eine Rastung schon bei Bruchteilen einer Umdrehung erfolgt.

Der Drehknopf 6 ist ebenfalls hohl ausgebildet, und in das Ende des Drehknopfes ist ein Stopfen 14 einsetzbar, der einerseits den Drehknopf nach außen abschließt, und der andererseits ein zylindrisches Ende 15 besitzt, das so lang bemessen ist, daß es in den hohlzylindrischen Halsabschnitt 7 hineinragt. Darüberhinaus ist das zylindrische Ende im Durchmesser etwas größer als der Innendurchmesser des Halsabschnitts 7, wodurch erreicht wird, daß der Halsabschnitt geringfügig aufgeweitet wird, was wiederum zur Folge hat, daß ein radialer Druck auf den Ring 8 ausgeübt wird, der die Klemmung in der Hülse 1 verstärkt, und der außerdem die Rückfederung der Rastnase 11 begrenzt, so daß bei der Betätigung des Drehknopfes 6 die Wahrnehmbarkeit der Rastung erhöht wird und auch zusätzlich akustisch hörbar gemacht werden kann.

Die Montage geschieht in folgender Reihenfolge: Zunächst wird der Ring 8 über die Spindel 4 und den Konus 5 auf den Halsabschnitt 7 aufgerastet. Dann wird der Kolben 3 auf die Spindel 4 bis in die in Fig. 1 dargestellte Endlage aufgeschraubt. Anschließend wird diese vormontierte Einheit in das hintere Ende der Hülse eingesteckt. Dann wird der Stopfen 14 eingesetzt, die kosmetische Masse eingefüllt und der Applikatorkopf 2 angebracht. Alle diese Montagevorgänge sind einfach durchführbar, ohne daß dafür spezielle Werkzeuge benötigt werden.

## Patentansprüche

1. Stiftförmige Vorrichtung zur Applikation flüssiger oder pastöser Massen, bestehend aus einer die Masse enthaltenden Hülse, einer oder mehreren am Kopfende der Hülse vorgesehenen Austrittsöffnungen für die Masse und einem am Fußende der Hülse angeordneten Drehknopf, mit dem über eine Spindel ein in der Hülse verdrehsicher geführter Kolben in Richtung auf das Kopfende der Hülse bewegbar ist, wobei zwischen der Hülse und dem Drehknopf überfahrbare Rastmittel vorgesehen sind, die pro Umdrehung oder Bruchteilen einer Umdrehung wirksam werden, dadurch gekennzeichnet, daß zwischen dem Drehknopf (6) und der den Kolben (3) tragenden Spindel (4) ein hohlzylindrischer Halsabschnitt (7) angeordnet ist, dessen Durchmesser kleiner als der Drehknopf (6) aber größer als der Durchmesser der Spindel (4) ist, daß auf dem Halsabschnitt ein Ring (8) so angeordnet ist, daß der Halsabschnitt (7) in ihm zwar drehbar aber nicht axial verschiebbar ist, daß der Ring (8) drehsicher mit der Hülse (1) verbunden ist, und daß die Rastmittel (12, 13) zwischen dem Ring (8) einerseits und dem Halsabschnitt (7) andererseits wirken.

2. Vorrichtung nach Anspruch 1, dadurch gekennzeichnet, daß zwischen der Spindel (4) und dem Halsabschnitt (7) ein Konus (5) angeordnet ist, dessen Durchmesser bis auf mindestens den Innendurchmesser des Rings (8) zunimmt und an der Übergangsstelle zum Halsabschnitt sprunghaft abfällt.

3. Vorrichtung nach Anspruch 2, dadurch gekennzeichnet, daß die Rastmittel durch einen oder mehrere axiale Schlitze (13) oder Vertiefungen in dem Halsabschnitt (7) und einer federnden Rastnase (11) am Ring (8) gebildet werden.

4. Vorrichtung nach Anspruch 3, dadurch gekennzeichnet, daß der Ring (8) an seinem einen Ende mit einem Flansch (9) versehen ist, und daß der Außendurchmesser des Rings (8) so bemessen ist, daß der auf den Halsabschnitt (7) aufgerastete Ring (8) bis an den Flansch (9) in das Fußende der Hülse (1) einschiebbar ist und in dieser durch Klemmung gehalten bleibt.

5. Vorrichtung nach Anspruch 4, dadurch gekennzeichnet, daß in das Ende des Drehknopfes (6) ein Stopfen (14) einsteckbar ist, der den Drehknopf (6) verschließt, und dessen vorderes zylindrisches Ende (15) einerseits so lang bemessen ist, daß es in den hohlzylindrischen Halsabschnitt (7) hineinragt, und welches andererseits im Durchmesser etwas größer als der Innendurchmesser des Halsabschnitts (7) ist.

## Claims

1. Pencil-shaped device for the application of liquid or pasty substances, consisting of a sleeve containing the substance, of one or more outlet openings for the substance provided at the head end of the sleeve and of a rotary knob disposed at the foot end of the sleeve, by which knob a piston guided, secured against rotation, in the sleeve can be moved via a spindle towards the head end of the sleeve, there being provided between the sleeve and the rotary knob detent means which can be overrun and which become active once each revolution or fraction of a revolution, characterized in that, between the rotary knob (6) and the spindle (4) carrying the piston (3), a hollow cylindrical neck portion (7) is disposed, the diameter of which is smaller than the rotary knob (6) but larger than the diameter of the spindle (4), that a ring (8) is so disposed on the neck portion that the neck portion (7) is indeed rotable but not axially displaceable in it , that the ring (8) is connected, secured against rotation, to the sleeve (1), and that the detent means (12, 13) act between the ring (8) on the one hand and the neck portion (7) on the other hand.

2. Device according to Claim 1, characterized in that, between the spindle (4) and the neck portion (7), a cone (5) is disposed , the diameter of which increases at least up to the internal diameter of the ring (8) and suddenly decreases at the transition point to the neck portion.

3. Device according to Claim 2, characterized in that the detent means are formed of one or more axial slits (13) or recesses in the neck portion (7) and of a resilient detent projection (11) on the ring (8).

4. Device according to Claim 3, characterized in that the ring (8) is provided at its one end with a flange (9), and that the external diameter of the ring (8) is so dimensioned that the ring (8), snap-engaged onto the neck portion (7), can be pushed up to its flange (9) into the foot end of the sleeve (1) and is retained in the sleeve by clamping.

5. Device according to Claim 4, characterized in that a plug (14) can be pushed into the end of the rotary knob (6), which plug closes the rotary knob (6), and the cylindrical front end (15) of which on the one hand is sufficiently long to penetrate into the hollow cylindrical neck portion (7) and on the other hand is somewhat larger in diameter than the internal diameter of the neck portion (7).

## Revendications

1. Dispositif pour appliquer des produits pâteux ou liquides, composé d'une tube comprenant le produit, un ou plusieurs orifices de sortie pour le produit prévues à la tête de la tube et un bouton de commande monté à la côté pied de la tube avec lequel un piston guidé rigide en torsion dans ladite tube par un axe est mobile en direction à la tête de la tube, des moyens d'arrêt dépassables étant prévus entre la tube et le bouton de commande devenant actifs par une rotation complette ou des parties fractionnaires d'une rotation caractérisé en ce qu' entre le bouton de commande (6) et l'axe (4) portant le piston (3) il y a disposé une section de gorge en cylindre creux (7) dont le diamètre est plus petit que le bouton de commande (6) mais plus grande que le diamètre de l'axe (4), qu'il y a disposé sur la section de gorge un anneau (8) de manière que la section de gorge (7) est rotable dans cet anneau mais ne peut être displacé axiellement, que l'anneau (8) est assemblé rigide en torsion avec la tube (1), et que les moyens d'arrêt (12, 13) sont actifs entre l'anneau (8) d'une côté et la section de gorge (7) de l'autre côté.

2. Dispositif suivant la revendication 1, caractérisé en ce qu' entre l'axe (4) et la section de gorge (7) il y a disposé un cône (5) dont le diamètre augmente à au moins le diamètre intérieur de l'anneau (8) et se diminue brusquement à la partie passant vers la section de gorge.

3. Dispositif suivant la revendication 2, caractérisé en ce que les moyens d'arrêt sont formés à l'anneau (8) par une ou plusieurs rainures axiales (13) ou cavités dans la section de gorge (7) et par un broche d'arrêt élastique (11).

4. Dispositif suivant la revendication 3, caractérisé en ce que l'anneau (8) est muni d'une bride (9) à une de ses extrémités, et que le diamètre extérieur de l'anneau (8) est mesuré tellement que l'anneau (8) arrêté sur la section de gorge (7) est glissable dans la côté pied de la tube (1) jusqu'à la bride (9) et reste arrêté dans ladite tube par blocage.

5. Dispositif suivant la revendication 4, caractérisé en ce qu' un tampon (14) peut être enfiché dans l'extrémité du bouton de commande (6) en le fermant, et dont l'extrémité cylindrique de devant (15) - d'une part - est mesuré si longue qu'elle se dresse dans la section de gorge en cylindre creux (7), et qu'elle - d'autre part - est légèrement plus grande en diamètre que le diamètre intérieur de la section de gorge (7).
